# EUROPÄISCHE PATENTSCHRIFT

(11) **EP 3 853 840 B1**
(45) Veröffentlichungstag und Bekanntmachung des Hinweises auf die Patenterteilung: **08.11.2023**
(21) Anmeldenummer: 19762948.8
(22) Anmeldetag: 03.09.2019
(51) Int. Cl.: G09F 15/00, G09F 9/30, G09F 9/302, G09F 9/33, G09F 9/35, G09F 27/00

(54) **WERBEANLAGE**
ADVERTISING SYSTEM
INSTALLATION PUBLICITAIRE

(30) Priorität: 17.09.2018 DE 102018122685
(43) Veröffentlichungstag der Anmeldung: 28.07.2021
(73) Patentinhaber: Zoll, Madeleine, 72488 Sigmaringen (DE)
(72) Erfinder: Zoll, Madeleine, 72488 Sigmaringen (DE)
(74) Vertreter: Otten, Roth, Dobler & Partner mbB Patentanwälte
(86) Internationale Anmeldenummer: PCT/EP2019/073409
(87) Internationale Veröffentlichungsnummer: WO 2020/057957

(56) Entgegenhaltungen:
- DE-A1-102007 004 597
- US-A- 3 713 237
- US-A1- 2017 027 361
- US-B1- 6 269 570

## Beschreibung

### Technisches Gebiet:

Die Erfindung betrifft eine Werbeanlage, die geeignet ist, Informationen insbesondere Werbung zu verbreiten.

### Stand der Technik:

Aus der DE 10 2016 120 317 A1 ist z. B. eine Litfass-Säule bekannt, die ein Display zur variablen Anzeige vorsieht.

Das Dokument US3713237A ist als nächstliegender Stand der Technik angesehen, und es offenbart alle Merkmale in dem Oberbegriff des Anspruchs 1

### Beschreibung der Erfindung:

Der Erfindung liegt die Aufgabe zu Grunde, eine gegenüber dem Stand der Technik verbesserte Werbeanlage zu schaffen, durch die Informationen oder Werbung besonders auffallend sichtbar gemacht werden, die schnell auswechselbar und kostengünstig zu handhaben ist.

Die Aufgabe wird erfindungsgemäß mit einer Werbeanlage gelöst, welche die im Anspruch 1 angegebenen Merkmale aufweist.

Vorteilhafte Ausgestaltungen der erfindungsgemäßen Werbeanlage sind Gegenstand der Unteransprüche.

Die erfindungsgemäße Werbeanlage umfasst eine Trägerkonstruktion für eine Werbefläche und mit wenigstens einer flächigen Folie. Die Folie kann dabei auch als nur teilweise geschlossener Ring ausgebildet sein. Dabei weist der Träger wenigstens eine Aufnahme zur Aufnahme der flächigen Folie auf. Die Folie ist dabei so ausgebildet, dass sie in die Aufnahme einbringbar und austauschbar ist. Dadurch ist ein einfaches und schnelles Auswechseln der Folie möglich. Die Handhabung erweist sich dabei als besonders einfach, der Aufwand ist mit geringen Kosten verbunden.

Es hat sich besonders bewährt, die erfindungsgemäße Werbeanlage so auszubilden, dass die Aufnahme der Werbeanlage ein oder mehrere Aufnahmeelemente aufweist, die allein oder mit dem Träger eine oder mehrere Nuten bilden, die geeignet und dafür vorgesehen sind, die Folie in der gebildeten Nut aufzunehmen und zu führen. Dabei ist die Nut im Querschnitt U-förmig umschlossen. Die Nut kann durch ein Profilelement gebildet werden, das die Nut U-förmig umschließt und das die Funktion eines Aufnahmeelements und insbesondere auch des Trägers erfüllt. Die Aufnahmeelemente können als separate Bauteile vom restlichen Träger getrennt werden oder als separate Bauteile gefertigt und sodann mit dem restlichen Träger verbunden werden. Denkbar ist jedoch auch, dass Aufnahmeelemente und Träger einteilig ausgebildet bzw. zu einem Bauteil verschmolzen sind.

Damit sind auf einfache, sichere und schnelle Weise ein leichtes Einbringen der Folie und damit ein einfaches Austauschen der Folie gewährleistet.

Die Folie kann grundsätzlich in einer Nut geführt werden, insbesondere an zwei einander gegenüberliegenden Seiten bzw. Rändern der Folie. Um die Führungseigenschaften zu verbessern und die Folie beim Führen insbesondere leichter handhaben zu können, können insbesondere an der Folie geführte Elemente vorgesehen sein, die in ein Aufnahmeelement, insbesondere in die Nut eingebracht werden. Geführte Elemente können also im Aufnahmeelement bzw. in der Nut geführt werden, wobei im Sinne der Erfindung das geführte Element gegenüber dem Aufnahmeelement bzw. der Nut bewegt wird oder das Aufnahmeelement bzw. die Nut gegenüber dem geführten Element. Da die Folie in der Regel eingeschoben wird, wird meist diese gegenüber dem Träger bzw. Aufnahmeelement bewegt, d.h. ob das geführte Element gegenüber dem Aufnahmeelement / der Nut bewegt wird oder umgekehrt, hängt meist davon ab, ob die Folie ein geführtes Element oder eine Nut aufweist. Grundsätzlich kann die Folie mit Verstärkungen an den Rändern versehen sein. Geführte Elemente können aber stattdessen auch in Form von Profilteilen zur Verfügung gestellt werden, die am Rand der Folie befestigt werden.

Zudem können derartige Profilteile bzw. geführte Elemente auch als Codierung ausgebildet sein, indem sie zum Beispiel in ihrer Querschnittsform mit der entsprechenden Nut bzw. dem Aufnahmeelement übereinstimmen. Es kann sich dabei zum Beispiel um einen runden oder ovalen Querschnitt, aber auch um ein Vieleck handeln. Je nach Ausführungsform können sodann nur bestimmte Folien, welche die entsprechende Codierung besitzen, verwendet werden. Durch diese Maßnahme wird die Gefahr verringert, dass eine ungeeignete Folie sich zum Beispiel schnell aus der Halterung löst und herausfallen kann. Durch die Codierung kann eine Materialeigenschaft garantiert werden, z. B. eine schwere Entflammbarkeit.

Umgekehrt kann aber auch der Träger ein geführtes Element aufweisen, während die Folie ein Aufnahmeelement, insbesondere in Form einer Nut bereitstellt, sodass das Aufnahmeelement der Folie über das geführte Element des Trägers geschoben wird. In diesem Fall ruht das geführte Element, das Aufnahmeelement wird beim Einschieben der Folie bewegt.

Bei einer bevorzugten Weiterbildung der Erfindung können sowohl Träger als auch Folie jeweils Aufnahmeelemente und geführte Elemente aufweisen. Auf diese Weise wird die Möglichkeit einer Codierung in besonders wirksamer Weise realisiert, weil es tatsächlich schwierig ist, eine ungeeignete Folie, z. B. eine leicht entflammbare, welche eine derartige Codierung nicht aufweist, zu platzieren.

Im Übrigen kann eine Nut bzw. ein Aufnahmeelement im Sinne der Erfindung grundsätzlich U-förmig ausgebildet sein. An der offenen Seite einer solchen Aufnahme kann der Rand aber auch teilweise überstehen und die Öffnung zum Teil begrenzen. Nut Beziehung weise Aufnahmeelement können im Querschnitt aber auch Abrundungen, nicht rechtwinklig zueinander verlaufende Kanten oder sonstige Formgebungen aufweisen.

Ferner können Aufnahmeelemente bzw. geführte Elemente oberhalb, unterhalb, seitlich oder in sonstiger Weise versetzt am Träger angebracht werden.

Insbesondere hat es sich bewährt, dass Aufnahmeelemente am oberen und unteren Rand des Trägers angeordnet sind und geeignet und dafür vorgesehen sind, den oberen und unteren Rand der Folie aufzunehmen und zu führen. Dabei kann ein Aufnahmeelement allein oder im Zusammenwirken mit dem Träger einen U-förmigem Querschnitt zeigen und den unteren oder oberen Rand der erfindungsgemäßen Folie ganz oder teilweise aufnehmen und die Folie führen.

Alternativ können auch mehrere Aufnahmeelemente vorgesehen sein, um den oberen oder unteren Rand gemeinsam aufzunehmen und zu führen. Durch das Vorsehen dieser Aufnahmeelemente gelingt es, die Folie zu einem geschlossenen oder zu einem offenen Ring zu führen und zu halten, so dass die Werbeanlage mit der Folie als Anzeige auf einfache und sichere Weise gebildet wird. Durch diese Ausbildung der Erfindung ist in besonderem Maße ein korrektes und sicheres Aufnehmen der Folie beziehungsweise Austauschen der Folie gewährleistet, so dass eine Beschädigung der Folie weitgehend vermieden werden kann.

In einer bevorzugten Weiterbildung der erfindungsgemäßen Werbeanlage sind die Aufnahmeelemente bzw. geführten Elemente durch wenigstens einen Ring insbesondere einen oberen und einen unteren Ring ausgebildet. Dabei ist eine sichere und gleichmäßige Führung auch von starren oder besonders weichen Folien gegeben, was das Auswechseln der Folien sehr vereinfacht und die Haltbarkeit der Folien erhöhen kann. Dies wird insbesondere dann erreicht, wenn je ein ringförmiges Aufnahmeelement für den oberen beziehungsweise unteren Rand der Folie vorgesehen ist.

Alternativ zu einem ringförmigen oder teilringförmigen Aufnahmeelement hat es sich auch bewährt, mehrere einzelne, voneinander beabstandete Aufnahmeelemente bzw. geführte Elemente auf einer ring- oder teilringförmigen Bahn anzuordnen und dadurch eine Aufnahme beziehungsweise Führung für einen Rand der erfindungsgemäßen Folie der Werbeanlage zu bilden. Durch diese Anordnung ist eine sehr ansprechende Aufnahme gebildet. Diese ermöglicht ebenso ein einfaches und verlässliches Austauschen der Folie. Vorzugsweise sind mehr als sechs Aufnahmeelemente oder geführte Elemente auf einer ringförmigen Bahn, die vorzugsweise kreisförmig oder ellipsoid ausgebildet ist, angeordnet.

Darüber hinaus hat es sich als vorteilhaft erwiesen, die mehreren Aufnahmeelemente der beiden gebildeten Ringe versetzt zueinander entlang des Umfangs des Trägers anzuordnen. Dadurch wird erreicht, dass entlang des Umfangs der ringförmig angeordneten Folie abwechselnd ein U-förmiges Aufnahmeelement am oberen Rand und am unteren Rand angeordnet ist. Dadurch gelingt es, die Anzahl der U-förmigen Aufnahmeelemente entlang des oberen oder unteren Randes der ringförmig angeordneten Folie zu reduzieren und dadurch den Aufbau der erfindungsgemäßen Werbeanlage zu vereinfachen, ohne dass die Handhabung wesentlich erschwert wird.

Als besonders nützlich hat es sich dabei erwiesen, die Aufnahme mit den bevorzugt mehreren Aufnahmeelementen entlang des Umfangs des Trägers der erfindungsgemäßen Werbeanlage mit einer Einführöffnung zum Einbringen der Folie in die ringförmige Aufnahme zu versehen. Dadurch ist das Einbringen der Folie über die Einführöffnung und entsprechend auch das Auswechseln der Folie auf einfache, schnelle und sichere Weise ermöglicht. Dies gilt insbesondere dann, wenn die Länge der Folie kleiner oder gleich dem Umfang der ringförmigen Aufnahme gewählt ist.

Dies ist in besonderem Maße der Fall, wenn die Einführöffnung erfindungsgemäß mit einem Einführbereich versehen ist, der sich etwa tangential an die ringförmige Aufnahme anschließt und der geeignet und dafür vorgesehen ist, die Folie so zu führen, dass die Folie in die ringförmige Aufnahme eingebracht oder entnommen werden kann. Dies ist im besonderen Maße dann gewährleistet, wenn sich der Einführbereich konisch in Richtung der Einführöffnung und damit in Richtung der Aufnahme verengt. Dadurch ist in besonderem Maße das Einbringen der Folie und damit auch das Auswechseln der Folie auf einfache, schnelle und sichere Weise gewährleistet.

Träger, Aufnahme bzw. Aufnahmeelemente sind einteilig aus einem Profil gefertigt Insbesondere können diese Teile somit eine stabile, selbsttragende Struktur bilden, d.h. die Folie selbst leistet keinen oder keinen wesentlichen Beitrag zur Stabilität. Dies erleichtert insbesondere die Montage und den Wechsel der Folie, weil beim Einbringen der Folie bereits eine stabile bzw. selbsttragende Struktur vorhanden ist und der Träger nicht stabilisiert werden muss.

Eine besonders bevorzugte Ausbildung der Erfindung zeigt ein oder mehrere Aufnahmeelemente, die mit Gleitmitteln versehen sind. Dabei müssen nicht alle Aufnahmeelemente mit Gleitmitteln versehen sein. Diese Gleitmittel reduzieren die Reibung der Folie in dem oder den Aufnahmeelementen der erfindungsgemäßen Werbeanlage, so dass ein leichtes Einbringen der Folien in das Aufnahmeelement oder die Aufnahmeelemente gewährleistet ist und eine Beschädigung der Folien weitgehend verhindert werden kann. Ein oder mehrere Gleitmittel können dabei als Gleitrolle und/oder als Gleitfläche mit reduziertem Reibwert, insbesondere aus Teflon, ausgebildet sein.

Nach einer besonders bevorzugten Ausbildung der erfindungsgemäßen Werbeanlage weist der Träger eine rotationssymmetrische Gestalt insbesondere eine zylinderförmige Gestalt, eine kegelstumpfförmige Gestalt, eine hohlzylinderförmige Gestalt oder eine hohlkegelstumpfförmige Gestalt auf. Diese Formen sind besonders einfach und damit kostengünstig herzustellen. Auch können die Folien zum Einbringen in die Aufnahmen der Werbeanlage einfach und damit kostengünstig hergestellt werden, da sich aufgrund dieser Formgebungen sehr einfache Folienflächen ergeben. Darüber hinaus ist das Einbringen der Folie in die Aufnahmen auf einfache und sichere Weise möglich, da die Folien nicht geknickt werden müssen und dadurch eine Beschädigung der Folien oder eine schnelle Abnutzung weitgehend vermieden werden kann. Neben den rotationssymmetrischen Formen sind auch nicht rotationssymmetrische Formen möglich.

Ein weiterer Vorteil dieser erfindungsgemäßen Ausbildung der Werbeanlage zeigt sich darin, dass auf der Folie abgebildete Informationen beziehungsweise Grafiken insbesondere Logos oder Marken durch die rotationssymmetrische Form des Trägers der Werbeanlage und damit die Folie der Werbeanlage aus verschiedenen Raumrichtungen besonders gut gesehen werden können. Dadurch ist es möglich, diese Informationen auf einfache Weise vielen Betrachtern zugleich zugänglich zu machen und bei Bedarf durch Austausch der Folien anzupassen beziehungsweise zu variieren.

In einer besonders vorteilhaften Ausbildung ist die Folie unter Verwendung von elastisch federndem Kunststoff zu bilden. Alternativ oder ergänzend hat es sich auch bewährt, die Folie mit einem transluzenten Papier und/oder Gewebe oder einem transluzenten Verbundwerkstoff auszubilden. Durch diese flexiblen Materialien sind einerseits ein einfaches Austauschen der Folie und damit eine breite Variation von auf der Folie abgebildeten Informationen möglich.

Nach einer bevorzugten Weiterbildung der Erfindung weist die Folie eine Materialstärke von wenigen Zehntelmillimetern insbesondere von etwa 0,2 mm auf, so dass bei genügender Transparenz eine ausreichende Flexibilität der Folie für das einfache und leichte Einbringen der Folie in die Aufnahme der Werbeanlage gegeben ist. Diese Folien erweisen sich als einfach und kostengünstig herstellbar.

Darüber hinaus hat es sich besonders bewährt, die Folien für die erfindungsgemäße Werbeanlage insbesondere unter Verwendung von Polycarbonat (PC), Polyethylen (PE), Polyester, Polyvinylchlorid (PVC) und/oder Polyäther (PA) auszubilden. Diese Materialien können auch durchscheinend ausgebildet sein.

Vorteilhafterweise können auch digitale Folien wie OLED- und QLED-Folien zur Darstellung eines Films oder als veränderliche Werbeflächen verwendet werden. Zum Beispiel können Informationen wie Hinweisschilder, Werbung und/oder Werbetexte, Firmenlogos und/oder Ähnliches aufgebracht werden und damit einem Publikum auf einfache Weise umfassend dargebracht werden.

Als besonders vorteilhaft hat sich dabei erwiesen, die Folie in dem Randbereich zumindest teilweise verstärkt auszubilden. Dabei wird bevorzugt der Bereich des Randes verstärkt ausgebildet, der in die Nut der Aufnahmeelemente eingreift. Dadurch sind eine verbesserte Handhabbarkeit und insbesondere eine größere Haltbarkeit erreicht, was sich zusätzlich als kostenreduzierend erweist.

Darüber hinaus hat es sich bewährt, die Folie im Randbereich so auszubilden, dass sie einen geringen, insbesondere einen gegenüber der sonstigen Folie reduzierten Reibwert aufweist, wodurch das Einbringen, das Aufnehmen und Führen in dem oder den Aufnahmeelementen besonders leicht erfolgen kann. Dadurch ist eine besonders gute Handhabung beim Einbringen oder Entnehmen und damit beim Austauschen der Folie gewährleistet. Durch den geringen Reibwert ist ein besonders leichtes Gleiten in der Nut der Aufnahme erreicht.

Bei einer besonders bevorzugten Variante der Erfindung ist eine Einführungsöffnung bzw. ein Einführungsbereich vorgesehen, in den die Folie eingeschoben und auf der gegenüberliegenden Seite des Einführungsbereichs bzw. der Einführungsöffnung wieder entnommen werden kann (bzw. umgekehrt). Dies ermöglicht einen besonders schnellen und einfachen Wechsel der Folie. Das Einschieben kann sodann z.B. tangential oder im Wesentlichen tangential vorgenommen werden.

### Ausführungsbeispiele

Die Erfindung wird nachfolgend anhand eines bevorzugten Ausführungsbeispiels unter Bezugnahme auf die Abbildungen beispielhaft erläutert. Die Erfindung ist nicht auf dieses bevorzugte Ausführungsbeispiel beschränkt.
- Fig. 1: zeigt in einer schematischen Darstellung eine beispielhafte, erfindungsgemäße Werbeanlage,
- Fig. 2: zeigt eine schematische Ansicht der Werbeanlage entlang der Schnittlinie A - A aus Fig. 1,
- Fig. 3: zeigt eine schematische Ansicht der Werbeanlage in einem horizontalen Schnitt,
- Fig. 4.1 bis 4.10:: zeigen verschiedene Kombinationen von Aufnahmeelementen und geführten Elementen bei Träger und Folie gemäß der Erfindung,
- Fig. 5:: eine schematische Darstellung eines zweiteiligen Keders.

In Fig. 1 ist schematisch eine Werbeanlage 1 dargestellt, wie sie in Shopping-Centern, Messehallen, Supermärkten, Warenhäusern und Shops jeglicher Branche eingesetzt werden können.

Die Werbeanlage 1 zeigt einen Träger 3 und eine Werbefläche 2, die aus einer ringförmig angeordneten Folie 7 besteht.

Der Träger 3 enthält eine Aufnahme 4 zur Aufnahme der flächigen Folie 7. Diese Aufnahme 4 zeigt mehrere Aufnahmeelemente 5, die gemeinsam mit dem Träger 3 eine Nut 6 bilden, die U-förmig umschlossen ist. In der gebildeten Nut 6 wird die Folie 7 als Werbefläche 2 aufgenommen und so geführt, dass sie zu einem Ring geschlossen ist.

Die Folie 7 ist dabei streifenförmig in der Art eines Rechteckes aus 0,2 mm starkem, elastischem Kunststoff gebildet und umschließt den Träger 3 ringförmig, indem die beiden schmalen Enden der streifenförmigen Folie 7 aneinanderstoßen und einen nicht geschlossenen Ring bilden.

Dabei wird die Folie 7 am oberen Rand 9 beziehungsweise am unteren Rand 8 durch zwei ringförmige Aufnahmeelemente 5, einem oberen Ring 9a und einem unteren Ring 8a, aufgenommen und geführt.

Die Werbefläche 2 mit dem Träger 3 hat eine zylinderförmige Gestalt.

Die Folie 7 ist dabei bevorzugt farbig so strukturiert, dass Informationen insbesondere in Form von Werbetexten, Logos und/oder Marken auf- beziehungsweise eingebracht sind und dadurch diese Informationen dem Betrachter darbringen. Diese erfindungsgemäße Werbeanlage 1 hat eine Informationsfunktion.

Die Werbeanlage 1 ist an der Decke des Raums über vier Tragseile 3a befestigt.

In Fig. 2 ist schematisch der Aufbau des Trägers 3 mit Aufnahme 4 und Werbefläche 2 dargestellt, wie er sich entlang der Schnittlinie A - A aus Fig. 1 zeigt.

Die Folie 7 der Werbefläche 2 zeigt einen unteren Rand 8 und einen oberen Rand 9, die in den Nuten 6 geführt und gehalten werden. Die Nuten 6 sind durch den im Querschnitt quadratischen Träger 3 und die mit dem Träger 3 verbundene Aufnahme 4 beziehungsweise dem Aufnahmeelement 5 gebildet, indem diese Komponenten 3,4,5 die Nut U-förmig umschließen.

Der Träger 3 und die Aufnahme 4 beziehungsweise das Aufnahmeelement 5 sind aus lackiertem Metall oder Kunststoff gebildet und bilden jeweils, wie in Fig. 1 dargestellt, einen oberen Ring 9a beziehungsweise einen unteren Ring 8a. Zwischen diesen beiden Ringen 8a, 9a wird in der jeweiligen ringförmigen Nut 6 die Folie 7 als Werbefläche ringförmig aufgenommen und geführt.

Die elastische, flächige Folie 7 folgt beim Einbringen in die Nuten 6 der Krümmung derselben bis die Folie 7 zu einem fast geschlossenen Ring geführt ist und damit die Werbefläche 2 der erfindungsgemäßen Werbeanlage 1 bildet.

Die Aufnahme 4 für die Folie 7 wird hier durch zwei ringförmige Aufnahmeelemente 5, einen oberen Ring 9a und einen unteren Ring 8a, gebildet. Diese Aufnahmeelemente 5 definieren gemeinsam mit den Trägern 3 jeweils eine Nut 6, die U-förmig durch den Träger 3 und das Aufnahmeelement 5 umschlossen ist.

In Fig. 3 ist in einer Draufsicht der untere Ring 8a der Aufnahme 4 dargestellt.

Der kreisförmig geschlossene Träger 3 wird durch den nicht geschlossenen Ring 8a des Aufnahmeelementes 5 mit Abstand umschlossen. Der Zwischenraum zwischen Träger 3 und Aufnahmeelement 5 bildet die Nut 6, die geeignet ist, eine in Fig. 3 nicht dargestellte Folie 7 aufzunehmen und ringförmig zu führen. Der Untergrund der Nut 6 ist in Fig. 3 zu Erhöhung der Übersichtlichkeit nicht dargestellt.

Das Aufnahmeelement 5 bildet keinen geschlossenen Ring. Die Lücke dieses Ringes 8a bildet die Einführöffnung 10 zum Einbringen der hier nicht dargestellten Folie 7 in die Nut 6 oder zum Entnehmen der hier nicht dargestellten Folie 7 aus der Nut 6.

Das Einführen wird durch den zusätzlichen Einführbereich 11 erleichtert, da sich der Einführbereich 11, der sich an das Aufnahmeelement 5 unmittelbar anschließt, mit zunehmendem Abstand vom Aufnahmeelement 5 radial öffnet und dadurch eine sich keilförmig erweiternde Einführöffnung 10 bildet. Diese ermöglicht ein sehr sicheres und verlässliches Einbringen der Folie 7 in den Träger 3 mit Aufnahme 4 der Werbeanlage 1. Dies ist insbesondere dann von Bedeutung, wenn die erfindungsgemäße Werbeanlage 1 in größerer Höhe angebracht ist und wenn die Folie 7 zur Vermittlung anderer Informationsinhalte insbesondere anderer Werbebotschaften und/oder Logos und/oder Marken ausgetauscht werden soll.

Die dargestellte erfindungsgemäße Werbeanlage 1 zeichnet sich durch eine besondere Informationswirkung und durch eine besonders einfache, sichere Handhabung gerade im Hinblick auf einen Austausch der Folie 7 aus.

In den Figuren 4.1 bis 4.10 sind verschiedene Kombinationen, wie Folien 7 an Trägern 3 gehalten werden können, indem jeweils an den Folien 7 bzw. an den Trägern 3 entweder geführte Elemente 12 oder Aufnahmeelement 5 angebracht sind. Die Kombinationen gemäß den Figuren 4.1-4.4 zeigen ausschließlich Varianten, bei denen der Träger 3 beidseitig mit Aufnahmeelementen 5 versehen ist, zwischen denen die Folie 7 gelagert wird. In Figur 4.1 ist lediglich die Variante dargestellt, bei der die Folie 7 mit beiden Seiten jeweils in eine Nut 6 eingeschoben wird. Gemäß Figur 4.2 ist an der Folie 7 im unteren Bereich ein geführtes Element 12 in Form eines Rundkörperprofils angebracht, welches in einen der Form korrespondierendes Aufnahmeelement 5 am Träger 3 eingebracht und geführt wird. Entsprechende Ausführungen mit geführten Elementen 12 im unteren Bereich der Folie 7 sind in den Figuren 4.3 und 4.4 dargestellt, einmal mit trapezförmigen Querschnitt und einmal mit flachen Querschnitt.

Die Figuren 4.5-4.7 unterscheiden sich dahingehend von den Figuren 4.1-4.4, dass die Aufnahmeelemente bzw. geführten Elemente im unteren Bereich, seitlich mit dem Träger 3 verbunden sind. In den Figuren 4.5 und 4.6 sind an der Folie 7 geführte Elemente 12 jeweils mit rundem Querschnitt und mit trapezförmigem Querschnitt angeordnet. In Figur 4.7 ist am Träger 3 unten hingegen ein geführtes Element 12 angeordnet, während die Folie 7 ein Aufnahmeelement 5 aufweist, das hinsichtlich der Formgebung mit dem geführten Element 12 korrespondiert.

Die Figuren 4.8-4.10 weisen wiederum Träger 3 auf, die beidseitig mit Aufnahmeelement 5 versehen sind. Auch die Folien 7 sind entsprechen mit geführten Elementen 12 beidseitig versehen, in Figur 4.8 mit rundem Querschnitt, in Figur 4.9 mit trapezförmigem Querschnitt und in Figur 4.10 mit flachem Querschnitt.

Darüber hinaus sind, eigenständig oder in Kombination mit beliebigen, in der Anmeldung beschriebenen Merkmalen folgende Ausführungsformen denkbar:
- Die Folie weist eine Materialstärke von wenigen Zehntelmillimetern, insbesondere von etwa 0,2 mm auf und ist insbesondere unter Verwendung von Polycarbonat (PC), Polyester, Polyethylen (PE), Polyvinylchlorid (PVC) und/oder Polyäther (PA) gebildet, und/oder
- die Folie ist insbesondere farbig strukturiert ausgebildet, und/oder
- die Folie ist in dem Randbereich zumindest teilweise verstärkt ausgebildet, und/oder
- die Folie ist in dem Randbereich zumindest teilweise mit geringem Reibwert ausgebildet.

In den Figuren 4.2-4.10 sind die Folien 7 jeweils mit geführten Elementen 12 versehen, die z.B. als Randverstärkung oder Keder ausgebildet sind. Berücksichtigt man, dass die Folie 7 in einen Ring, wie er in den Figuren 1 oder 3 dargestellt ist, eingezogen wird, so dies, gerade wenn das geführte Element bzw. der Keder über eine gewisse Biegesteifigkeit verfügt, zu erhöhten Reibung führen, da das geführte Element sich nicht so stark krümmt wie die Führung, in der es eingezogen werden bzw. laufen soll. Somit drückt das geführte Element bzw. der Keder seitlich gegen die Führung, verursacht eine höhere Reibung und bedingt, dass die Folie nur schwer eingezogen werden kann. Bei einer vorteilhaften Weiterbildung der Erfindung ist daher das geführte Element bzw. der Keder an wenigstens einer, insbesondere mehreren Stellen, z.B. in gleichen Abständen unterbrochen, sodass eine stärkere Biegung an den Unterbrechungsstellen möglich ist.

Im Allgemeinen können Längendifferenzen zwischen geführtem Element bzw. Keder und Folie auftreten, wenn nämlich die Folie mit geführtem Element / Keder zusammen aufgerollt wird, weil eines der Bauteile beim Aufrollen innen liegt und der Radius kleiner ist. Es besteht in diesem Fall die Gefahr, dass sich das geführte Element bzw. der Keder von der Folie ablöst. Um diese Längendifferenz aufzufangen, kann das geführte Element bzw. der Keder bei einer vorteilhaften Weiterbildung der Erfindung selbst wiederum gleitend an der Folie gelagert sein.

In Figur 5 ist eine Folie 7 dargestellt, an deren Rand unmittelbar eine dünne Verstärkungsfolie 13 aufgeklebt ist. Die Verstärkungsfolie 13 ist wiederum mit einem Profil 14 versehen, das entlang der Längserstreckung der Folie 7 verläuft. Der eigentliche Keder 15 weist eine Schiene 16 auf, in der das Profil 14 haltend aufgenommen und gleitend gelagert werden kann.

Profil 14 und Schien 16 können einfach zusammengeklickt oder auch ineinander geschoben werden. Der Keder 15 weist an der zur Schiene 16 gegenüberliegenden Seite ebenfalls eine Führungsprofil 17 auf, in dem ein Gleitschlitten 18 mit einem Rastelement 19 zur weiteren Befestigung am Träger verschiebbar gelagert ist. Der Keder 15 kann zudem auch noch an einigen Stellen unterbrochen sein, sodass die Folie 7 leichter ohne große Kraft eingezogen werden kann. Auch beim Aufrollen der Folie 7 ist der Keder 15 gleitend gelagert, kann sich verschieben und somit Längenabweichungen ausgleichen, oder er kann auch vom Profil 14 abgezogen werden.

### Bezugszeichenliste:

- 1: Werbeanlage
- 2: Werbefläche
- 3: Träger
- 3a: Tragseil
- 4: Aufnahme
- 5: Aufnahmeelement
- 6: Nut
- 7: Folie
- 8: Unterer Rand, unterer Randbereich
- 8a: Unterer Ring
- 9: Oberer Rand, oberer Randbereich
- 9a: Oberer Ring
- 10: Einführöffnung
- 11: Einführbereich
- 12: geführtes Element
- 13: Verstärkungsfolie
- 14: Profil
- 15: Keder
- 16: Schiene
- 17: Führungsprofil
- 18: Gleitschlitten
- 19: Rastelement

## Patentansprüche

1. Werbeanlage (1) mit einer Werbefläche (2) mit einem Träger (3), und mit wenigstens einer ringförmigen Folie (7), wobei der Träger (3) wenigstens eine Aufnahme (4) zur Aufnahme einer flächigen Folie (7) aufweist, wobei die Folie (7) in die Aufnahme (4) einbringbar und austauschbar ausgebildet ist und, wobei die Aufnahme (4) mehrere Aufnahmeelemente (5) aufweist, die allein oder mit dem Träger (3) eine oder mehrere Nuten (6) bilden, die geeignet und dafür vorgesehen sind, die Folie (7) in der gebildeten Nut (6) ring- oder teilringförmig aufzunehmen und zu führen, **dadurch gekennzeichnet, dass** die ringförmige Aufnahme (4) entlang des Umfangs eine Einführöffnung (10) zum Einbringen der Folie (7) in die ringförmige Aufnahme (4) aufweist und die Einführöffnung (10) mit einem Einführbereich (11) versehen ist, der sich etwa tangential an die ringförmige Aufnahme (4) anschließt und der geeignet und dafür vorgesehen ist, die Folie (7) so zu führen, dass die Folie (7) in die ringförmige Aufnahme (4) eingebracht oder entnommen werden kann, wobei der Träger (3) und die Aufnahme (4) einteilig ausgebildet sind, um eine tragende Struktur zu bilden.

2. Werbeanlage (1) nach Anspruch 1, **dadurch gekennzeichnet,**
**dass** die Folie (7) in dem Randbereich (8,9) zumindest teilweise verstärkt ausgebildet ist und/oder wenigstens ein geführtes Element (12) aufweist, um in der Nut und/oder einer der Nuten (6) des Trägers aufgenommen und/oder geführt zu werden, wobei das geführte Element wenigstens ein Profilteil umfasst, das mit der Folie verbunden ist.

3. Werbeanlage (1) nach einem der vorgenannten Ansprüche, **dadurch gekennzeichnet,**
**dass** der Träger (3) wenigstens ein geführtes Element (12) aufweist und die Folie (7) wenigstens eine Aufnahme mit einem Aufnahmeelement (5) zur Aufnahme und/oder Führung des wenigstens einen geführten Elements (12) des Trägers (3) umfasst.

4. Werbeanlage (1) nach einem der vorgenannten Ansprüche, **dadurch gekennzeichnet,**
**dass** die Folie (7) wenigstens ein Aufnahmeelement (5) aufweist, das wenigstens eine Nut (6) bildet, die geeignet und dafür vorgesehen sind, das und/oder wenigstens eines der geführten Elemente (12) des Trägers (3) in der gebildeten Nut (6) ring- oder teilringförmig aufzunehmen und zu führen.

5. Werbeanlage (1) nach einem der vorgenannten Ansprüche, **dadurch gekennzeichnet, dass** wenigstens eines der Aufnahmeelemente (5) und/oder geführten Elemente (12) am oberen und/oder unteren Rand (8,9) des Trägers (3) angeordnet ist/sind und geeignet und dafür vorgesehen ist/sind, den oberen und unteren Rand (8,9) der Folie (7) zu führen.

6. Werbeanlage (1) nach einem der vorgenannten Ansprüche, **dadurch gekennzeichnet, dass** wenigstens eines der Aufnahmeelemente (5) und/oder geführten Elemente (12) wenigstens einen Ring (8a, 9a), insbesondere einen oberen Ring (9a) und einen unteren Ring (8a) bildend angeordnet ist/sind.

7. Werbeanlage (1) nach einem der vorgenannten Ansprüche, **dadurch gekennzeichnet, dass**
- mehrere Aufnahmeelemente (5) und/oder
- mehrere geführte Elemente (12) und/oder
- wenigstens eines der Aufnahmeelemente (5) und wenigstens eines der geführten Elemente (12) beabstandet zueinander angeordnet sind und gemeinsam wenigstens einen Ring (8a, 9a) bilden.

8. Werbeanlage (1) nach einem der vorgenannten Ansprüche, **dadurch gekennzeichnet, dass** die Aufnahmeelemente (5) und/oder geführten Elementen (12) der beiden gebildeten Ringe (8a, 9a) versetzt zueinander entlang des Umfangs des Trägers (3) angeordnet sind.

9. Werbeanlage (1) nach einem der vorgenannten Ansprüche, **dadurch gekennzeichnet,**
**dass** wenigstens eines der geführten Elemente (12) und das entsprechende Aufnahmeelement (5) zur Aufnahme und Führung des geführten Elements als Codierung, insbesondere mit zueinander im Querschnitt korrespondierender Form ausgebildet sind.

10. Werbeanlage (1) nach einem der vorgenannten Ansprüche, **dadurch gekennzeichnet,**
**dass** die Einführöffnung (10) und/oder der Einführbereich (11) zum beidseitigen Einschieben und Entnehmen der Folie (7) aus der Aufnahme ausgebildet ist/sind.

11. Werbeanlage (1) nach einem der vorgenannten Ansprüche, **dadurch gekennzeichnet,**
**dass** die flächige Folie eine OLED- und/oder QLED-Anzeigevorrichtung aufweist, um eine veränderliche Werbeanzeigefläche zu realisieren, insbesondere eine Filmdarstellung oder eine vorübergehend statische Anzeige.

12. Werbeanlage (1) nach einem der vorgenannten Ansprüche, **dadurch gekennzeichnet, dass**:
• das wenigstens eine geführte Element (12) und/oder das Aufnahmeelement (5) an der Folie (7) entlang der Länge, über welche die Folie (7) am Träger angebracht ist, an wenigstens einer Stelle unterbrochen ist, um die Reibung beim Einbringen der Folie (7) zu verringern und die Anbringung der Folie (7) zu erleichtern und/oder
• das wenigstens eine geführte Element (12) und/oder das Aufnahmeelement (5) an der Folie (7) entlang der Länge, über welche die Folie (7) am Träger angebracht ist, wenigstens zweiteilig ausgebildet ist, wobei die beiden Teile (13, 15) gleitend ineinander gelagert und/oder lösbar miteinander befestigt sind, um ein Aufrollen der Folie (7) zu erleichtern.

## Claims

1. Advertising installation (1) having an advertising space (2) having a support (3), and having at least one annular sheet (7), wherein the support (3) has at least one receptacle (4) for receiving an areal film (7), wherein the film (7) is configured to be introducible into the receptacle (4) and exchangeable, and wherein the receptacle (4) has multiple receptacle elements (5) which, individually or together with the support (3), form one or more grooves (6) which are suitable and intended for receiving and for guiding the sheet (7) in the formed groove (6) in an annular or partially annular manner, **characterized in that**, along the periphery, the annular receptacle (4) has an insertion opening (10) for introducing the sheet (7) into the annular receptacle (4), and the insertion opening (10) is provided with an insertion region (11) which adjoins the annular receptacle (4) approximately tangentially and which is suitable and intended for guiding the sheet (7) in such a way that the sheet (7) can be introduced into or removed from the annular receptacle (4), wherein the support (3) and the receptacle (4) are formed integrally so as to form a supporting structure.

2. Advertising installation (1) according to Claim 1, **characterized in that** the sheet (7) is configured to be at least partially reinforced in the edge region (8, 9) and/or has at least one guided element (12) so as to be received and/or guided in the groove and/or one of the grooves (6) of the support, wherein the guided element comprises at least one profile part which is connected to the sheet.

3. Advertising installation (1) according to either of the preceding claims, **characterized in that** the support (3) has at least one guided element (12), and the sheet (7) comprises at least one receptacle with a receptacle element (5) for receiving and/or guiding the at least one guided element (12) of the support (3).

4. Advertising installation (1) according to one of the preceding claims, **characterized in that** the sheet (7) has at least one receptacle element (5) which forms at least one groove (6) which is suitable and intended for receiving and for guiding the and/or at least one of the guided elements (12) of the support (3) in the formed groove (6) in an annular or partially annular manner.

5. Advertising installation (1) according to one of the preceding claims, **characterized in that** at least one of the receptacle elements (5) and/or guided elements (12) are/is arranged on the upper and/or lower edge (8, 9) of the support (3) and are/is suitable and intended for guiding the upper and lower edge (8, 9) of the sheet (7).

6. Advertising installation (1) according to one of the preceding claims, **characterized in that** at least one of the receptacle elements (5) and/or guided elements (12) are/is arranged so as to form at least one ring (8a, 9a), in particular an upper ring (9a) and a lower ring (8a).

7. Advertising installation (1) according to one of the preceding claims, **characterized in that**
- multiple receptacle elements (5) and/or
- multiple guided elements (12) and/or
- at least one of the receptacle elements (5) and at least one of the guided elements (12) are arranged spaced apart from one another and together form at least one ring (8a, 9a).

8. Advertising installation (1) according to one of the preceding claims, **characterized in that** the receptacle elements (5) and/or guided elements (12) of the two formed rings (8a, 9a) are arranged offset from one another along the periphery of the support (3) .

9. Advertising installation (1) according to one of the preceding claims, **characterized in that** at least one of the guided elements (12) and the corresponding receptacle element (5) for receiving and guiding the guided element are configured in a coded manner, in particular so as to have shapes which crosssectionally correspond to one another.

10. Advertising installation (1) according to one of the preceding claims, **characterized in that** the insertion opening (10) and/or the insertion region (11) are/is configured for two-sided pushing of the sheet (7) into and removal thereof from the receptacle.

11. Advertising installation (1) according to one of the preceding claims, **characterized in that** the areal sheet has an OLED and/or QLED display device so as to realize a variable advertising space, in particular a film presentation or a temporarily static display.

12. Advertising installation (1) according to one of the preceding claims, **characterized in that**:
• the at least one guided element (12) and/or the receptacle element (5) on the sheet (7) are/is interrupted at at least one point along the length over which the sheet (7) is attached to the support, so as to reduce the friction when the sheet (7) is introduced and to facilitate the attachment of the sheet (7), and/or
• the at least one guided element (12) and/or the receptacle element (5) on the sheet (7) are/is formed in at least two parts along the length over which the sheet (7) is attached to the support, wherein the two parts (13, 15) are mounted so as slide one inside the other and/or are fastened to one another in a detachable manner, so as to facilitate rolling-up of the sheet (7).

## Revendications

1. Installation publicitaire (1) avec une surface publicitaire (2) avec un support (3) , et avec au moins un film annulaire (7), le support (3) présentant au moins un logement (4) pour loger un film plat (7), le film (7) étant configuré de manière à pouvoir être introduit et remplacé dans le logement (4), et le logement (4) présentant plusieurs éléments de logement (5) qui, seuls ou avec le support (3), forment une ou plusieurs rainures (6) appropriées et prévues pour loger et guider le film (7) dans la rainure formée (6), de manière annulaire ou partiellement annulaire, **caractérisée en ce que** le logement annulaire (4) présente, le long de la circonférence, une ouverture d'insertion (10) pour introduire le film (7) dans le logement annulaire (4) et l'ouverture d'insertion (10) est pourvue d'une zone d'insertion (11) qui se raccorde de manière approximativement tangentielle au logement annulaire (4) et qui est appropriée et prévue pour guider le film (7) de telle sorte que le film (7) peut être introduit dans le logement annulaire (4) ou retiré de celui-ci, le support (3) et le logement (4) étant configurés d'une seule pièce afin de former une structure porteuse.

2. Installation publicitaire (1) selon la revendication 1, **caractérisée en ce que** le film (7) est configuré sous forme au moins partiellement renforcée dans la zone de bord (8, 9) et/ou présente au moins un élément guidé (12) afin d'être logé et/ou guidé dans la rainure et/ou l'une des rainures (6) du support, l'élément guidé comprenant au moins une partie profilée qui est reliée au film.

3. Installation publicitaire (1) selon l'une quelconque des revendications précédentes, **caractérisée en ce que** le support (3) présente au moins un élément guidé (12) et le film (7) comprend au moins un logement avec un élément de logement (5) pour loger et/ou guider l'au moins un élément guidé (12) du support (3).

4. Installation publicitaire (1) selon l'une quelconque des revendications précédentes, **caractérisée en ce que** le film (7) présente au moins un élément de logement (5) qui forme au moins une rainure (6) appropriée et prévue pour loger et guider l'élément guidé (12) et/ou au moins l'un des éléments guidés (12) du support (3) dans la rainure formée (6), de manière annulaire ou partiellement annulaire.

5. Installation publicitaire (1) selon l'une quelconque des revendications précédentes, **caractérisée en ce qu'**au moins l'un des éléments de logement (5) et/ou des éléments guidés (12) est/sont agencé(s) sur le bord supérieur et/ou inférieur (8, 9) du support (3) et est/sont approprié(s) et prévu(s) pour guider le bord supérieur et inférieur (8, 9) du film (7).

6. Installation publicitaire (1) selon l'une quelconque des revendications précédentes, **caractérisée en ce qu'**au moins l'un des éléments de logement (5) et/ou des éléments guidés (12) est/sont agencé(s) de manière à former au moins un anneau (8a, 9a), notamment un anneau supérieur (9a) et un anneau inférieur (8a).

7. Installation publicitaire (1) selon l'une quelconque des revendications précédentes, **caractérisée en ce que**
- plusieurs éléments de logement (5) et/ou
- plusieurs éléments guidés (12) et/ou
- au moins l'un des éléments de logement (5) et au moins l'un des éléments guidés (12) sont agencés à distance les uns des autres et forment ensemble au moins un anneau (8a, 9a).

8. Installation publicitaire (1) selon l'une quelconque des revendications précédentes, **caractérisée en ce que** les éléments de logement (5) et/ou les éléments guidés (12) des deux anneaux formés (8a, 9a) sont agencés en décalage les uns par rapport aux autres le long de la circonférence du support (3).

9. Installation publicitaire (1) selon l'une quelconque des revendications précédentes, **caractérisée en ce qu'**au moins l'un des éléments guidés (12) et l'élément de logement correspondant (5) pour loger et guider l'élément guidé sont configurés sous forme de codage, notamment avec une forme correspondant l'un à l'autre en section transversale.

10. Installation publicitaire (1) selon l'une quelconque des revendications précédentes, **caractérisée en ce que** l'ouverture d'insertion (10) et/ou la zone d'insertion (11) sont configurées pour enfiler et retirer le film (7) des deux côtés du logement.

11. Installation publicitaire (1) selon l'une quelconque des revendications précédentes, **caractérisée en ce que** le film plat présente un dispositif d'affichage OLED et/ou QLED afin de réaliser une surface d'affichage publicitaire variable, notamment une représentation de film ou un affichage statique temporaire.

12. Installation publicitaire (1) selon l'une quelconque des revendications précédentes, **caractérisée en ce que** :
- l'au moins un élément guidé (12) et/ou l'élément de logement (5) sont interrompus en au moins un emplacement sur le film (7) le long de la longueur sur laquelle le film (7) est appliqué sur le support, afin de réduire la friction lors de l'introduction du film (7) et de faciliter l'application du film (7) et/ou
- l'au moins un élément guidé (12) et/ou l'élément de logement (5) sont configurés au moins en deux parties sur le film (7) le long de la longueur sur laquelle le film (7) est appliqué sur le support, les deux parties (13, 15) étant montées de manière coulissante l'une dans l'autre et/ou fixées l'une à l'autre de manière amovible afin de faciliter un enroulement du film (7).
